# EUROPÄISCHE PATENTANMELDUNG

(11) **EP 1 598 491 A1**
(43) Veröffentlichungstag der Anmeldung: **23.11.2005**
(21) Anmeldenummer: 04014791.0
(22) Anmeldetag: 24.07.2004
(51) Int. Cl.: E03D 7/00

(54) **Transportsicherer Wechseltank für den Einsatz in mobilen Toilettenkabinen, mit aussen liegender Belüftung**

(30) Priorität: 14.04.2004 DE 102004018096
(71) Anmelder: Bauer, Gunter, 31319 Sehnde (DE)
(72) Erfinder: Die Erfindernennung liegt noch nicht vor

(57) **Zusammenfassung**

Der Wechseltank verfügt über transportsichere Verschlüsse und wird im Austauschverfahren eingesetzt. Ein Verschluss besteht aus einer am Deckel befindlichen Dichtung (4), die in die Öffnungen des WC Sitzes durch Schließen des Deckels eingeführt wird und der umlaufenden Deckeldichtung (3). Ein zweiter Verschluss besteht aus dem Drehverschluss (5) mit eingebautem Überdruckventil zur Ableitung entstehender Fäkaliengase, wobei der Anschluss (8) so ausgeformt ist, dass er bei abgedrehtem Verschluss (5), im eingebauten Zustand in der Toilettenkabine, als Anschluss an den außen liegenden Entlüftungskanal (10) dient.

## Beschreibung

Auf Baustellen, Veranstaltungen oder z. B. zu Manövern der Truppen werden mobile Toilettenkabinen eingesetzt. Diese sind nicht an eine Kanalisation oder Fäkaliengroßtanks angeschlossen und werden demnach als anschlussfreie Toilettenkabinen bezeichnet.

Eine mobile, anschlussfreie Toilettenkabine der üblichen Bauart, verfügt über einen Sammeltank, der direkt als WC genutzt wird und an den bei Herrentoiletten zusätzlich das Urinal über ein Rohrsystem angeschlossen ist. Belüftet wird dieser Sammeltank über ein in der Kabine verlaufendes Belüftungsrohr, das aus dem Kabinendach austritt.

Weder der in der Toilettenkabine eingebaute Tank selbst, noch die Kabine als Ganzes kann zwecks Entleerung transportiert werden, da der üblicherweise verwendete Tank nicht transportsicher gegen das Auslaufen der Fäkalien gesichert ist. Die Entleerung der Kabine erfolgt mit einer Unterdruck-Absaugeinheit. Diese ist in der Regel auf einem Kleinlastwagen montiert, der auch Frischwasser und Chemikalien zum Befüllen nach dem Reinigungsvorgang, mit sich führt.

Der Entsorgungsvorgang besteht aus folgenden Teilschritten: Absaugen der Fäkalien, Auffüllen des Frischwassers, Einfüllen des chemischen Zusatzes Reinigen der sichtbaren Teile manuell oder mit einem Kaltwasser Hochdruckgerät und Auffüllen des Toilettenpapiers.

Eine angemessene Grundreinigung, insbesondere der nicht sichtbaren aber beschmutzten Flächen, kann vor Ort nicht durchgeführt werden, da notwendige Heißwasser Reinigungsgeräte nicht mobil eingesetzt werden können. Darüber hinaus kann die Position der Toilettenkabine mit dem Fäkaliengroßtank nicht verändert werden. Wesentliche, vom Benutzer berührte Teile, können nicht entsprechend der Hygieneanforderungen gereinigt werden.

Der zum Schutzanspruch angegebenen Erfindung liegt das Problem zugrunde. einen transportsicheren Fäkalientank zu schaffen, der hinsichtlich seiner Mobilität den Reinigungsvorgang wesentlich hygienischer gestaltet und nicht vor Ort geleert d.h. mit einer Unterdruckeinheit abgesaugt werden muss, demnach einen sich im Austauschverfahren befindlichen Wechseltank darstellt.

Mit der Erfindung wird erreicht, dass der durch Benutzung gefüllte Tank transportsicher verschlossen und in diesem Zustand gegen einen frischen Wechseltank ausgetauscht wird.

Die mit der Erfindung erzielten Vorteile bestehen insbesondere darin, dass eine durch hohe Lohnkosten, lange andauernde Fahrzeiten und den Einsatz einer Absaug-Unterdruckeinheit geprägte Reinigung durch den einfachen Austausch der Wechseltanks vor Ort ersetzt wird.

Durch die Mobilität der Wechseltanks können Fahrzeuge mit höheren Fahrgeschwindigkeiten und großem Transportvolumen eingesetzt werden. Darüber hinaus kann eine zentrale Reinigung auch nicht sichtbarer Teile erfolgen und damit die Hygieneanforderung maßgeblich gesteigert werden. Auch zentral erfolgt nunmehr die Befüllung mit Wasser, chemischem Zusatz und Toilettenpapier.

Durch eine Vorratshaltung von mehreren Wechseltanks am Standort der Mobiltoilette, wird eine Unabhängigkeit hinsichtlich der derzeit erforderlichen Serviceintervallen erreicht.

Die Wechseltanks können in allen mobilen Toilettenkabinen eingesetzt werden. Hierzu ist lediglich die Kunststoffrückwand der Toilettenkabine mit zwei Durchbrüchen für den Entlüftungsstutzen des Wechseltanks zu versehen und der Lüftungskanal mit Nieten an der Rückwand zu befestigen.

Die vorteilhafte Ausgestaltung des transportsicheren Wechseltanks ist anhand beigefügter Skizzen erläutert:
Entsprechend des Verwendungszwecks handelt es sich um den Wechseltank für den Einsatz als WC (Fig. 1), den Einsatz als Urinal (Fig. 2) und den Einsatz als Aufnahmebehälter (Fig. 2a mit auswechselbarer Öffnungsgestaltung durch Herausnehmen der Fig. 13 im Schnitt A) für Hygieneprodukte in Damentoiletten.

Der transportsichere Wechseltank wird entsprechend der Ländervorschriften aus Kunststoff oder Edelstahl gefertigt und ist gegen Auslaufen durch zwei Verschlüsse gesichert.

Der eine Verschluss besteht aus einer am Deckel befindlichen Dichtung (Fig. 4), die in die Öffnungen des WC Sitzes oder die Öffnung des Urinals (Fig. 15) durch Schließen des Deckels eingeführt wird. Die umlaufend im Deckel befindliche Dichtung (Fig. 3) stellt darüber hinaus eine zusätzliche Sicherung dar. Der Deckel wird durch die Transportsicherungen (Fig. 6) verschlossen.

Der andere Verschluss besteht aus dem Drehverschluss (Fig. 5) mit einem eingebauten Überdruckventil zur Ableitung eventuell entstehender Fäkaliengase, wobei der Anschluss (Fig. 8) so ausgeformt ist, dass er bei abgedrehtem Verschluss (Fig. 5) im eingebauten Zustand in der Toilettenkabine als Anschluss an den außen liegenden Entlüftungskanal (Fig. 10) dient. Im mobilen Einsatz des Entleerungsvorgangs ermöglicht der Anschluss (Fig. 8) darüber hinaus das gezielte Ausgießen der Fäkalien.

Die Griffmulde (Fig. 7) am Wechseltank erleichtert das Herausziehen des gefüllten Behälters, dessen Befüllung über die Füllstandsanzeige (Fig. 15) angezeigt wird. Ein Turmaufbau wird durch die pyramidenförmige Ausgestaltung (Fig. 11, im Schnitt A) verhindert. Das Vorratsfach (Fig. 12) nimmt das notwendige Toilettenpapier auf, sodass der Wechseltank im vollständigen Gebrauchszustand ausgeliefert wird. Durch die positiven und negativen Ausformungen (Fig. 9) im Deckel und des Tankbodens, wird die Transportsicherheit der gestapelten Tanks positiv beeinflusst. Der Wechseltank (Fig. 2) verfügt über eine Mulde (Fig. 14) die das Herantreten an das Urinal ermöglicht.

## Patentansprüche

1. Transportsicherer Wechseltank (1) zur Aufnahme von Fäkalien für den Einsatz in mobilen Toilettenkabinen mit außen liegender Belüftung (5), dessen am Klappdeckel (9) befestigter Konus mit einer umlaufenden Gummidichtung (4) den nach innen konisch gestalteten Toilettensitz (15) durch den über die Klappverschlüsse (6) ausgelösten Anpressdruck auslaufsicher verschließt und dessen an der Außenseite des Deckels umlaufende Dichtung (3) die Benutzungsfläche hygienisch verschließt wobei der Drehverschluss (5) im geöffneten Zustand den Wechseltank belüftet und im geschlossenen Zustand diesen auslaufsicher verschließt, **dadurch gekennzeichnet, dass** die durch biologische Prozesse entstehenden Gase über das eingebaute Ventil abgelassen werden.
